# EUROPÄISCHE PATENTSCHRIFT

(11) **EP 1 262 730 B1**
(45) Veröffentlichungstag und Bekanntmachung des Hinweises auf die Patenterteilung: **10.08.2005**
(21) Anmeldenummer: 02005805.3
(22) Anmeldetag: 14.03.2002
(51) Int. Cl.: F42B 4/00, F42B 4/22

(54) **Bodenfeuerwerkskörper mit verbreiterbarer Fussplatte**
Pyrotechnic device with extensible footplate
Article pyrotechnique muni d'une plaque de sol extensible

(30) Priorität: 29.05.2001 DE 20108964 U
(43) Veröffentlichungstag der Anmeldung: 04.12.2002
(73) Patentinhaber: WECO PYROTECHNISCHE FABRIK GMBH, 53783 EITORF (DE)
(72) Erfinder: Zhang, Zun Xun, Dr., 53783 Eitorf (DE)
(74) Vertreter: Patentanwälte Maxton & Langmaack

(56) Entgegenhaltungen:
- BR-A- 9 501 659
- DE-U- 1 928 945
- DK-B- 172 842
- US-A- 5 429 053
- PATENT ABSTRACTS OF JAPAN vol. 1996, no. 10, 31. Oktober 1996 (1996-10-31) & JP 08 145600 A (SHIMOYAMA:KK), 7. Juni 1996 (1996-06-07)

## Beschreibung

Für die Verwendung im privaten Bereich sind neben Raketen, die nach dem Abschluß verhältnismäßig große Höhen erreichen und erst in der Höhe ihre pyrotechnischen Effekte erzeugen, auch Bodenfeuerwerkskörper entwickelt worden, bei denen nach dem Zünden die pyrotechnischen Effekte bereits nach dem Verlassen einer Standhülse oder dergl. entwickeln und die hierbei nur verhältnismäßig geringe Höhen von beispielsweise 5 bis 10 Metern erreichen. Derartige pyrotechnische Effekte können beispielsweise die Form von Leuchtkugeln, Fontänen oder dergl. besitzen, wobei in jüngster Zeit auch aus einem Feuerwerkskörper Mehrfacheffekte dieser Art ausgeworfen werden. Hierbei ist es auch üblich geworden, Einzelfeuerwerkskörper mit unterschiedlichen Effekten zu sogenannten Feuerwerksbatterien zusammenzufassen. Der Nachteil der bisher bekannten Bodenfeuerwerkskörper und auch Feuerwerksbatterien besteht in einer relativ geringen Standfestigkeit, so daß zusätzliche Fixierungen vorgesehen werden müssen.

JP 08145600 A und "Patent abstracts of Japan Volume 1996, No. 10, 31. Oktober 1996" offenbaren einen auf den Boden aufstellbaren Feuerwerkskörper mit einem Aufnahmeteil für einen pyrotechnischen Satz, der mit einer Bodenplatte verbunden ist, die in etwa dem Grundriss des Aufnahmeteils entspricht, und die an ihren Rändern mit Verbreiterungselementen versehen ist. Des weiteren offenbart der genannte Stand der Technik ausklappbare Verbreiterungselemente, welche unter der Bodenplatte angeordnet sind, wobei das Ausklappen über die Ebene der Bodenplatte hinaus erschwert ist.

Der Erfindung liegt die Aufgabe zugrunde, einen Feuerwerkskörper der vorstehend bezeichneten Art zu schaffen, der eine erhöhte Standsicherheit aufweist.

Diese Aufgabe wird erfindungsgemäß gelöst durch einen auf den Boden aufstellbaren Feuerwerkskörper mit wenigstens einem Aufnahmeteil für wenigstens einen pyrotechnischen Satz, der mit einer Bodenplatte verbunden ist, die in etwa dem Grundriß des Aufnahmeteils entspricht und die an ihren Rändern mit bewegbaren Verbreiterungselementen versehen ist, wobei die Bodenplatte mit ihren Verbreiterungselementen durch wenigstens eine Grundplatte gebildet wird, und die Verbreiterungselemente jeweils um eine in das Material der Gundplatte eingeprägte Gelenklinie klappbar sind. Als Material für die Bodenplatte kann hierbei eine starke Pappe oder auch ein Kunststoff verwendet werden.

Eine derartige Anordnung hat den Vorteil, daß für Lagerung und Transport nur das durch die Form des Aufnahmeteils vorgegebene Volumen benötigt wird. Aufnahmeteile mit rundem, quadratischem oder rechteckigem Querschnitt lassen sich dann einfach stapeln. Bei der Anwendung werden die mit der Bodenplatte verbundenen Verbreiterungselemente in Position gebracht, so daß für den Aufnahmeteil mit seinem pyrotechnischen Satz eine deutlich verbreiterte Stützfläche zur Verfügung steht, die für den Abschuß eine erhöhte Standsicherheit bietet. Der Aufnahmeteil kann hierbei sowohl einen Einzelfeuerwerkskörper als auch eine sogenannte Feuerwerksbatterie umfassen.

In einer vorteilhaften Ausgestaltung der Erfindung ist vorgesehen, daß die Verbreiterungselemente ausklappbar mit dem Bodenplatte des Aufnahmeteils verbunden sind.

Besonders zweckmäßig ist es, wenn die Verbreiterungselemente von der Unterseite der Bodenplatte her ausklappbar angeordnet sind. Dies bietet den Vorteil, daß die Bodenplatte mit dem Aufnahmeteil fest verbunden werden kann, wobei für Lagerung und Transport die eingeklappten Verbreiterungselemente den Gesamtquerschnitt des Aufnahmeteils nicht überragen, so daß die Vorteile einer stapelbaren Verpackung mehrerer derartiger Feuerwerkskörper in großen Gebinden erhalten bleibt.

In zweckmäßiger weiterer Ausgestaltung der Erfindung ist vorgesehen, daß ein Ausklappen der Verbreiterungselemente über die Ebene der Bodenplatte hinaus zumindest erschwert ist. Ein erschwerendes Ausklappen kann beispielsweise dadurch erfolgen, daß die in die Bodenplatte eingeformten Gelenklinien noch innerhalb der Projektionsfläche des Aufnahmeteils verlaufen, so daß beim Ausklappen von unten her die die Gelenklinien überragenden Außenkanten des Aufnahmeteils ein weiteres Ausklappen sperren.

In einer anderen Ausgestaltung der Erfindung ist vorgesehen, daß die Bodenplatte die Projektionsfläche des Aufnahmeteils geringfügig überragt und die Verbreiterungselemente an den Außenseiten des Aufnahmeteils hochgeklappt sind und zur Verbreiterung der Standfläche des Feuerwerkskörpers nach unten herabgeklappt werden, wobei Verriegelungsmittel zwischen Bodenplatte und Verbreiterungselement für eine entsprechende Arretierung sorgen.

Die Erfindung wird anhand schematischer Zeichnungen von Ausführungsbeispielen näher erläutert. Es zeigen:
- Fig. 1: perspektivisch eine Feuerwerksbatterie zum Abschuß von mehreren Effekten,
- Fig. 2: eine Ansicht des Feuerwerkskörpers gem. Fig. 1 von unten,
- Fig. 3: einen Schnitt gem. der Linie III-III in Fig. 1,
- Fig. 4: eine abgewandelte Ausführungsform,
- Fig. 5: ein Ausführungsbeispiel für einen Einzelfeuerwerkskörper.

Der in Fig. 1 perspektivisch dargestellte Feuerwerkskörper 1 weist einen Aufnahmeteil 2 auf, der mehrere Feuerwerkskörper 3, 4, 5, 6, 7, 8, 9 und 10 mit unterschiedlichen Effekten in Form einer Feuerwerksbatterie umfaßt. Die einzelnen Feuerwerkskörper 3 bis 10 sind über eine hier nicht näher dargestellte Zündschnur untereinander verbunden, die über eine nach außen herausgeführte Anzündung 1.1 angebrannt werden kann. Durch eine entsprechende Verknüpfung der einzelnen Feuerwerkskörper 3 bis 10 mit einer innerhalb des Aufnahmeteils verlaufenden Zündschnur läßt sich dann je nach Art der Effekte der einzelnen Feuerwerkskörper ein festgelegtes "Abschußprogramm" erzielen.

Zur Erhöhung der Standfestigkeit ist der Aufnahmeteil 1 mit einer Bodenplatte 12 versehen, die mit seitlich ausklappbaren Verbreiterungselementen 11 ausgestattet ist.

Wie die Untersicht gem. Fig. 2 erkennen läßt, sind die Verbreiterungselemente 11 in ihrer Form so gestaltet, daß sie sich für Lagerung und Transport unter den Aufnahmeteil 2 einklappen lassen, und hierbei die Projektionsfläche des Aufnahmeteils 2 nicht überragen.

Wie die Schnittdarstellung gem. Fig. 3 erkennen läßt, die nur einen Schnitt durch den Aufnahmeteil 2 zeigt, ist die Bodenplatte 12, die die Form der Projektionsfläche des Aufnahmeteils 2 aufweist, in den Abmessungen etwas geringer bemessen und mit eingeformten Gelenklinien 13 versehen, um die die Verbreiterungselemente 11 herausklappbar sind. Durch diese besondere Form der Abmessung ist gewährleistet, daß die die Gelenklinien 13 überragende Außenkante 14 des Aufnahmeteils 2 die Verbreiterungselemente 11 gegen ein weiteres Hochklappen sperrt. Der Aufnahmeteil 2 ist bei dem dargestellten Ausführungsbeispiel kastenartig mit eigenem Boden ausgebildet. Die Bodenplatte 12 ist am Boden 2.1 des Aufnahmeteils 2 beispielsweise durch Klebung befestigt. Es ist aber auch möglich, einen Kartonzuschnitt für den Aufnahmeteil zu konzipieren, der nur die Seitenwände bildet und der nur über Klebelaschen unmittelbar auf die Bodenplatte 12 geklebt ist.

In der Regel reicht die vorstehend beschriebene Ausführung mit ihrer um die Verbreiterungselemente 11 vergrößerte Standfläche des Aufnahmeteils 2 aus, um die beim Abschuß der einzelnen Effekte auftretenden Kräfte aufzunehmen.

Will man jedoch in ähnlicher Weise Feuerwerkskörper standsicher auf dem Boden aufstellen, die im Verhältnis zu ihrer Grundfläche eine deutlich größere Höhenabmessung aufweisen, dann ist es zweckmäßig, wenn, wie in Fig. 4 in einer Seitenansicht dargestellt, die Verbreiterungselemente 11.1 an die Seitenwandung des Aufnahmeteils 2 hochgeklappt sind, so daß der Vorteil eines möglichst geringen Verpackungsvolumens gewahrt bleibt.

Zum Aufstellen werden die Verbreiterungselemente 11.1 nach unten heruntergeklappt, wobei durch ein mit der Bodenplatte 12.1 jeweils verbundenes Arretierungsmittel 15, beispielsweise in Form einer vorspringenden Nase 15.1 an der Bondenplatte 12.1 die beim Herunterklappen mit einer Kante 16.1 einer entsprechenden Öffnung 16 im Verbreiterungselement 11 verrastet und so das Verbreiterungselement 11 gegen ein Hochschwenken verriegelt.

Die Bodenplatte 12.1 und die zugehörigen Verbreiterungselemente 11.1 können hierbei einstückig aus Kunststoff hergestellt sein, wobei die Gelenklinie 13 nach Art eines Filmscharnieres ausgebildet ist.

Es ist aber auch möglich, die Verbreiterungselemente 11 zusammen mit der Bodenplatte 12, wie vorstehend beschrieben, aus Pappe herzustellen, wobei die Gelenklinie durch eine Durchprägung im Pappmaterial geformt ist und die Ausnehmung 16 durch Ausstanzen bewirkt wird. Die Verriegelung erfolgt dann durch ein zusätzlich aufgeklebtes, eine zweite Bodenplatte bildendes Formteil aus Kunststoff oder Pappe, an das eine entsprechende Verriegelungsnase 15.1 angeformt ist. Eine derartige zweiteilige Ausführungsform hat den Vorteil, daß die Verbreiterungselemente zumindest auf ihrer bei Lagerung und Transport außenliegenden Fläche 17 mit den erforderlichen Kennzeichnungen über Inhalt sowie mit der üblichen Gestaltung derartiger Feuerwerkskörper bedruckt werden können.

Statt eines mehrere Feuerwerkskörper kastenartig umschließenden Aufnahmeteils ist es aber auch möglich, die Feuerwerkskörper blockartig miteinander zu verbinden, beispielsweise zu verkleben und mit der Bodenplatte 12 zu verbinden. Die Hülsen der Feuerwerkskörper bilden dann jeweils für sich Aufnahmeteile.

In Fig. 5 ist ein Einzelfeuerwerkskörper in Form eines sogenannten Vulkans dargestellt. Der kreisförmige Bodenbereich des konisch nach oben zulaufenden Aufnahmeteils 2 ist mit einer Bodenplatte 12 versehen, die mit in etwa dreieckförmigen Verbreiterungselementen 11 versehen ist, die in aufgeklappter Stellung eine sternförmige Standfläche bilden.

## Patentansprüche

1. Auf dem Boden aufstellbarer Feuerwerkskörper (1) mit wenigstens einem Aufnahmeteil (2) für wenigstens einen pyrotechnischen Satz (3 bis 10), der mit einer Bodenplatte (12) verbunden ist, die in etwa dem Grundriss des Aufnahmeteils (2) entspricht und die an ihren Rändern mit Verbreiterungselementen (11) versehen ist, **dadurch gekennzeichnet, dass** die Bodenplatte (12) mit ihren Verbreiterungselementen (11) durch wenigstens eine Grundplatte gebildet wird, und dass die Verbreiterungselemente (11) jeweils um eine in das Material der Grundplatte (12.1) eingeprägte Gelenklinie (12) klappbar sind.

2. Feuerwerkskörper nach Anspruch 1, **dadurch gekennzeichnet, dass** mehrere Feuerwerkskörper mit ihren Aufnahmeteile bildenden Hülsen zu einer Feuerwerksbatterie zusammengefasst und mit der Bodenplatte (12) verbunden sind.

3. Feuerwerkskörper nach Anspruch 1 oder 2, **dadurch gekennzeichnet, dass** die Verbreiterungselemente (11) ausklappbar mit der Bodenplatte (12) verbunden sind.

4. Feuerwerkskörper nach einem der Ansprüche 1 bis 3, **dadurch gekennzeichnet, dass** die Verbreiterungselemente (11) von der Unterseite der Bodenplatte (12) ausklappbar angeordnet sind.

5. Feuerwerkskörper nach einem der Ansprüche 1 bis 4, **dadurch gekennzeichnet, dass** ein Ausklappen der Verbreiterungselemente (11) über die Ebene der Bodenplatte (12) hinaus zumindest erschwert ist.

6. Feuerwerkskörper nach einem der Ansprüche 1 bis 5, **dadurch gekennzeichnet, dass** die Bodenplatte (12) mit ihren Verbreiterungselementen (11) ein gesondertes Teil bildet, wobei die Verbreiterungselemente (11) unterhalb der Bodenplatte (12) angeordnet sind und der Außenrand (14) des Aufnahmeteils (2) die Gelenklinien (13) an der Bodenplatte (12) um ein geringes Maß überragt.

7. Feuerwerkskörper nach einem der Ansprüche 1 bis 6, **dadurch gekennzeichnet, dass** die Grundplatte (12) und/oder die Verbreiterungselemente (11) aus Pappe bestehen.

8. Feuerwerkskörper nach einem der Ansprüche 1 bis 6, **dadurch gekennzeichnet, dass** die Grundplatte (12) und/oder die Verbreiterungselemente (11) aus einem Kunststoff bestehen.

## Claims

1. Firework body (1) which can be placed on the ground and has at least one receiving part (2) for at least one pyrotechnic set (3 to 10) which is connected to a baseplate (12) which corresponds approximately to the plan of the receiving part (2) and which is provided at its edges with extension elements (11), **characterised in that** the baseplate (12) with its extension elements (11) is formed by at least one footplate, and **in that** the extension elements (11) can be folded down respectively about an articulation line (12) which is impressed in the material of the footplate (12.1).

2. Firework body according to claim 1, **characterised in that** a plurality of firework bodies with shells which form their receiving parts is assembled into a firework battery and connected to the baseplate (12).

3. Firework body according to claim 1 or 2, **characterised in that** the extension elements (11) are connected, so as to be able to be folded down, to the baseplate (12).

4. Firework body according to one of the claims 1 to 3, **characterised in that** the extension elements (11) are disposed so as to be able to be folded down from the underside of the baseplate (12).

5. Firework body according to one of the claims 1 to 4, **characterised in that** folding down of the extension elements (11) outwards beyond the plane of the baseplate (12) is at least impeded.

6. Firework body according to one of the claims 1 to 5, **characterised in that** the baseplate (12) with its extension elements (11) forms a separate part, the extension elements (11) being disposed below the baseplate (12) and the outer edge (14) of the receiving part (2) protruding beyond the articulation lines (13) on the baseplate (12) to a small degree.

7. Firework body according to one of the claims 1 to 6, **characterised in that** the baseplate (12) and/or the extension elements (11) are made of cardboard.

8. Firework body according to one of the claims 1 to 6, **characterised in that** the baseplate (12) and/or the extension elements (11) are made of a plastic material.

## Revendications

1. Artifice (1) pouvant être placé au sol avec au moins un élément de logement (2) pour au moins un ensemble pyrotechnique (3 à 10) qui est relié à une plaque de fond (12) correspondant sensiblement au tracé de l'élément de logement (2) et étant munie à ses bords d'éléments d'élargissement (11), **caractérisé en ce que** la plaque de fond (12) avec ses éléments d'élargissement (11) est formée par au moins une plaque de base, et **en ce que** les éléments d'élargissement (11) sont rabattables respectivement par pivotement autour d'une ligne d'articulation (12) estampée dans la plaque de base (12.1).

2. Artifice selon la revendication 1, **caractérisé en ce que** plusieurs artifices avec leurs douilles formant les éléments de logement sont regroupés en une batterie d'artifices et reliés à la plaque de fond (12).

3. Artifice selon la revendication 1 ou 2, **caractérisé en ce que** les éléments d'élargissement (11) sont reliés de façon déployable par pivotement à la plaque de fond (12).

4. Artifice selon l'une quelconque des revendications 1 à 3, **caractérisé en ce que** les éléments d'élargissement (11) sont disposés de façon déployable par pivotement depuis la face inférieure de la plaque de fond (12).

5. Artifice selon l'une quelconque des revendications 1 à 4, **caractérisé en ce qu'**un déploiement des éléments d'élargissement (11) au-dessus du plan de la plaque de fond (12) est rendu pour le moins difficile.

6. Artifice selon l'une quelconque des revendications 1 à 5, **caractérisé en ce que** la plaque de fond (12) avec ses éléments d'élargissement (11) forme une pièce distincte, les éléments d'élargissement (11) étant disposés en dessous de la plaque de fond (12), et le bord extérieur (14) de l'élément de logement (2) dépassant légèrement des lignes d'articulation (13) au niveau de la plaque de fond (12).

7. Artifice selon l'une quelconque des revendications 1 à 6, **caractérisé en ce que** la plaque de fond (12) et/ou les éléments d'élargissement (11) sont en carton.

8. Artifice selon l'une quelconque des revendications 1 à 6, **caractérisé en ce que** la plaque de fond (12) et/ou les éléments d'élargissement (11) sont en matière plastique.
